# EUROPÄISCHE PATENTSCHRIFT

(11) **EP 3 763 901 B1**
(45) Veröffentlichungstag und Bekanntmachung des Hinweises auf die Patenterteilung: **19.01.2022**
(21) Anmeldenummer: 20184875.1
(22) Anmeldetag: 09.07.2020
(51) Int. Cl.: E05B 15/02

(54) **TÜRSCHLIESSSYSTEM**
DOOR CLOSING SYSTEM
SYSTÈME DE FERMETURE DE PORTE

(30) Priorität: 10.07.2019 DE 102019210239
(43) Veröffentlichungstag der Anmeldung: 13.01.2021
(73) Patentinhaber: Karcher GmbH, 74906 Bad Rappenau (DE)
(72) Erfinder: UKA, Fatos, 74906 Bad Rappenau (DE); BOYD, Michael, 69126 Heidelberg (DE)
(74) Vertreter: BRP Renaud & Partner mbB Rechtsanwälte Patentanwälte Steuerberater

(56) Entgegenhaltungen:
- EP-A2- 2 682 543
- WO-A1-2011/079972
- DE-A1-102006 005 675
- DE-B3-102007 021 210

## Beschreibung

Die Erfindung betrifft ein Türschließsystem für eine Tür gemäß dem Obergriff des Anspruchs 1. Die Erfindung betrifft auch ein montiertes Türschließsystem sowie ein Verfahren zum Montieren und ein Verfahren zum Demontieren des Türschließsystems.

Aus dem Stand der Technik sind bereits unterschiedliche Türschließsysteme bekannt. Die Fachwelt ist dabei stets bemüht, die Montage und die Demontage eines Türschließsystems für einen Anwender zu vereinfachen. Ferner soll das montierte Türschließsystem einer ständigen Belastung standhalten und insbesondere nicht unerwünscht lösbar sein.

Ein Türschließsystem weist dabei üblicherweise eine erste Türgriffhälfte und eine zweite Türgriffhälfte auf, die aneinander durch eine Tür hindurch festgelegt sind. Dazu werden Montageplatten der jeweiligen Türgriffhälften zuerst beidseitig an der Tür angeordnet und durch die Tür hindurch miteinander verschraubt. Möglich sind auch Klemmschrauben, die beim Verdrehen in die gegenüberliegende Montageplatte eingreifen. Danach werden nun die restlichen Elemente des Türschließsystems - wie beispielsweise Trägerplatten mit Türgriffen, ein Mitnehmstift sowie Abdeckkappen - montiert. Bei einer Demontage werden die beschriebenen Schritte in einer umgekehrten Reihenfolge durchgeführt.

DE 10 2007 021 210 B3 offenbart ein Türschließsystem, gemäß dem Oberbegriff des Anspruchs 1, in dem zwei Montageplatten über zwei Eingriffsstifte und zwei Eingriffshülsen aneinander festlegbar sind. Dabei werden die Eingriffsstifte und die Eingriffshülsen jeweils in den Montageplatten angeordnet und axial miteinander in Eingriff gebracht. Die Eingriffshülsen und die Eingriffsstifte sind dabei separat von den Montageplatten ausgebildet und werden erst während der Montage in den Montageplatten angeordnet.

WO 2011/079972 A1 offenbart ein Türschließsystem, in dem zwei Montageplatten über zwei Eingriffsstifte und zwei Eingriffshülsen aneinander festlegbar sind. Dabei werden die Eingriffsstifte und die Eingriffshülsen jeweils in den Montageplatten angeordnet und axial miteinander in Eingriff gebracht. Dazu sind innerhalb der Eingriffshülsen Rastelemente angeordnet, die mit den Eingriffsstiften axial verrasten. Mittels einer Drehscheibe können dann die Eingriffsstifte axial verschoben und die Montageplatten axial zueinander festgelegt sein. Bei der Montage werden also die Eingriffsstifte in den Eingriffshülsen angeordnet und anschließend die Drehscheibe zugezogen.

Nachteiligerweise ist eine Montage und eine Demontage für einen Anwender sehr zeit- und kraftaufwändig. Insbesondere müssen mehrere Elemente des Türschließsystems - wie beispielsweise Montageplatten, Trägerplatten mit Türgriffen, ein Mitnehmstift sowie Abdeckkappen - vor Ort von einem Anwender aneinander montiert werden.

Die Aufgabe der Erfindung ist es daher, für ein Türschließsystem der gattungsgemäßen Art eine verbesserte oder zumindest alternative Ausführungsform anzugeben, bei der die beschriebenen Nachteile überwunden werden. Ferner ist die Aufgabe der Erfindung ein Verfahren zum Montieren und ein Verfahren zum Demontieren für das Türschließsystem bereitzustellen.

Diese Aufgaben werden erfindungsgemäß durch den Gegenstand der unabhängigen Ansprüche gelöst. Vorteilhafte Ausführungsformen sind Gegenstand der abhängigen Ansprüche.

Ein gattungsgemäßes Türschließsystem für eine Tür weist eine erste Türschließanordnung, eine zweite Türschließanordnung und eine Montagevorrichtung mit einer ersten Montageplatte und mit einer zweiten Montageplatte auf. Dabei sind die erste Türschließanordnung an der ersten Montageplatte und die zweite Türschließanordnung an der zweiten Montageplatte lösbar festlegbar. Ferner sind wenigstens ein Eingriffsstift an der ersten Montageplatte und wenigstens eine Eingriffshülse an der zweiten Montageplatte einander zugewandt und in eine Montagerichtung ausgerichtet angeordnet, wobei der wenigstens eine Eingriffsstift und die wenigstens eine Eingriffshülse in Eingriff bringbar und dadurch die erste Montageplatte und die zweite Montageplatte zueinander beabstandet festlegbar sind, zweckgemäß an der jeweiligen Tür. Weiterhin weist der wenigstens eine Eingriffsstift in einem der zweiten Montageplatte zugewandten Endbereich ein Gewinde auf und innerhalb der Eingriffshülse ist ein Gegengewinde ausgebildet. Beim Aufeinanderschieben des wenigstens einen Eingriffsstifts und der wenigstens einen Eingriffshülse in Montagerichtung weitet sich die Eingriffshülse quer zur Montagerichtung auf. Dadurch sind der wenigstens eine Eingriffsstift und die wenigstens eine Eingriffshülse durch eine in Montagerichtung herstellbare und wirkende Schraubenverbindung aneinander festlegbar.

Zweckgemäß erstrecken sich der Eingriffsstift und die Eingriffshülse dabei durch die jeweilige Tür.

Die Schraubenverbindung ist dabei durch ein Aufeinanderschieben der Montageplatten in Montagerichtung herstellbar und wirkt beim Auseinanderziehen der Montageplatten in Montagerichtung. Die beiden Montageplatten sind folglich beim Aufeinanderschieben in Montagerichtung in Eingriff bringbar und hintergreifen aneinander beim Auseinanderziehen in Montagerichtung. Auf diese vorteilhafte Weise ist die Schraubenverbindung zwischen dem wenigstens einen Eingriffsstift und der wenigstens einen Eingriffshülse in Montagerichtung herstellbar und wirkend, so dass bei der Montage ein zusätzliches Verschrauben oder ein zusätzliches Verklemmen der Montageplatten miteinander entfallen.

Erfindungsgemäß ist vorgesehen, dass der wenigstens eine Eingriffsstift in einer Stiftöffnung der ersten Montageplatte angeordnet und durch diese hindurch zu der zweiten Montageplatte ausgerichtet ist. Die wenigstens eine Eingriffshülse ist dabei an der zweiten Montageplatte integral ausgebildet.

Vorteilhafterweise kann der wenigstens eine Eingriffsstift in einer Stiftöffnung der ersten Montageplatte radial verschiebefest angeordnet sein. Die wenigstens eine Eingriffshülse kann dann an der zweiten Montageplatte in einer Hülsenöffnung der zweiten Montageplatte radial verschiebefest angeordnet sein. Vorteilhafterweise kann durch die Schraubenverbindung zwischen der jeweiligen Eingriffshülse und dem jeweiligen Eingriffsstift die beiden Montageplatten axial und drehfest aneinander festgelegt sein.

Die erste Türschließanordnung und die zweite Türschließanordnung sind auf den jeweiligen Montageplatten festlegbar und können bereits vormontiert sein, so dass eine Montage für einen Anwender auf ein Aufeinanderschieben der beiden Montageplatten mit den vormontierten Türschließanordnungen durch die Tür hindurch begrenzbar ist. Vorteilhafterweise ist dadurch die Montage für einen Anwender vereinfacht und schnell durchführbar. Die jeweiligen Türschließanordnungen können dabei für ein Türgriffsystem oder für ein Türschlosssystem ausgelegt sein. Das Türgriffsystem kann dabei zum Öffnen der Tür durch Türgriffe und das Türschlosssystem kann zum Verschließen der Tür ausgelegt sein.

Vorteilhafterweise kann die Montagevorrichtung zwei Eingriffsstifte und zwei Eingriffshülsen umfassen, um die jeweiligen Montageplatten verdreh- und kippsicher aneinander festzulegen.

Um die in Montagerichtung herstellbare und wirkende Schraubenverbindung zwischen dem wenigstens einen Eingriffsstift und der wenigstens einen Eingriffshülse zu ermöglichen, kann die Eingriffshülse dem wenigstens einen Eingriffsstift zugewandt mehrere axiale Einschnitte aufweisen. Die jeweiligen axialen Einschnitte grenzen dann mehrere zueinander benachbarte Aufweitungsabschnitte der Eingriffshülse axial voneinander ab. Beim Aufeinanderschieben des wenigstens einen Eingriffsstifts und der wenigstens einen Eingriffshülse können sich die jeweiligen mehreren Aufweitungsabschnitte radial nach außen auslenken, so dass der Durchmesser der Eingriffshülse dem wenigstens einen Eingriffsstift zugewandt vergrößert ist. Die jeweiligen Einschnitte erstrecken sich dabei nicht über die gesamte Länge der Eingriffshülse, so dass die jeweiligen Aufweitungsabschnitte von dem wenigstens einen Eingriffsstift abgewandt zusammenhängen und dem wenigstens einen Eingriffsstift zugewandt voneinander getrennt sind. Vorteilhafterweise können sich die Einschnitte über eine halbe Länge der Eingriffshülse erstrecken. Die wenigstens eine Eingriffshülse ist vorzugsweise aus Metall geformt, so dass die Aufweitungsabschnitte elastisch verformbar sind. Beim Aufeinanderschieben des wenigstens einen Eingriffsstifts und der wenigstens einen Eingriffshülse können sich dann die jeweiligen mehreren Aufweitungsabschnitte radial nach außen elastisch auslenken bzw. verformen und der Eingriffsstift in die Eingriffshülse eingeschoben werden.

Vorteilhafterweise kann dabei vorgesehen sein, dass beim Aufeinanderschieben des wenigstens einen Eingriffsstifts und der wenigstens einen Eingriffshülse das Gewinde und das Gegengewinde in Montagerichtung aneinander abgleiten und dass beim Auseinanderziehen des wenigstens eines Eingriffsstifts und der wenigstens einen Eingriffshülse das Gewinde und das Gegengewinde einander in Montagerichtung hintergreifen.

Vorteilhafterweise kann vorgesehen sein, dass der Eingriff zwischen dem wenigstens einen Eingriffsstift und der wenigstens einen Eingriffshülse durch ein Abschrauben lösbar ist.

Bei einer vorteilhaften Weiterbildung des erfindungsgemäßen Türschließsystems ist vorgesehen, dass die erste Türschließanordnung eine erste Trägerplatte und die zweite Türschließanordnung eine zweite Trägerplatte aufweisen. Die erste Trägerplatte ist dabei an der ersten Montageplatte und die zweite Trägerplatte ist an der zweiten Montageplatte drehfest und bevorzugt formschlüssig festgelegt. Dazu können die jeweilige Montageplatte und die jeweilige Trägerplatte beispielsweise zueinander komplementäre Formschlusselemente aufweisen, die in Montagerichtung ineinander greifen und dadurch die jeweilige Montageplatte und die jeweilige Trägerplatte drehfest aneinander festlegen.

Um die jeweilige Montageplatte und die jeweilige Trägerplatte nach außen abzudecken, kann die jeweilige Türschließanordnung jeweils eine Abdeckkappe aufweisen, die an der jeweiligen Montageplatte festgelegt ist und die jeweilige Trägerplatte und die jeweilige Montageplatte zumindest bereichsweise umschließt.

Die Abdeckkappe kann die Montageplatte seitlich umfassen und an dieser beispielsweise angeschraubt oder angeklebt oder eingeklemmt sein. Die Abdecckappe ermöglicht ein Abdecken der Trägerplatte und der Montageplatte nach außen und kann beliebig ausgestaltet sein.

Vorteilhafterweise ist bei einer Weiterbildung des erfindungsgemäßen Türschließsystems vorgesehen, dass die erste Türschließanordnung mit einem ersten Türgriff und die zweite Türschließanordnung mit einem zweiten Türgriff jeweils eine Schwenkanordnung aufweisen. Die Schwenkanordnung ist dabei jeweils zwischen der jeweiligen Montageplatte und der jeweiligen Trägerplatte angeordnet und legt den jeweiligen Türgriff an der jeweiligen Trägerplatte zwischen einer Schließposition und einer Offenposition schwenkbar fest. Die jeweilige Schwenkanordnung weist dazu einen Festhaltering auf, der die jeweilige Schwenkanordnung und die jeweilige Trägerplatte an einer axialen Anschlagausformung des jeweiligen Türgriffs axial festlegt.

Der jeweilige Türgriff greift dabei zweckgemäß durch eine Grifföffnung der jeweiligen Trägerplatte in Montagerichtung bis zu der jeweiligen Montageplatte durch. In Montagerichtung sind demnach jeweils die Montageplatte an der Trägerplatte festgelegt und die Schwenkanordnung zwischen der Montageplatte und der Trägerplatte angeordnet. Die jeweilige Schwenkanordnung ist an dem jeweiligen durch die Grifföffnung durchgreifenden Türgriff durch den jeweiligen Festhaltering festgelegt und die jeweilige Trägerplatte ist dadurch zwischen dem jeweilige Festlegring und der jeweiligen Anschlagausformung des jeweiligen Türgriffs eingeklemmt. Die jeweilige Trägerplatte und die jeweilige Montageplatte sowie die jeweilige Schwenkanordnung und der jeweiligen Türgriff sind dabei jeweils aneinander drehfest und die beiden Gruppen dieser Elemente zueinander drehbar festgelegt. Auf diese Weise ist der jeweilige Türgriff an der jeweiligen Trägerplatte zwischen der Schließposition und der Offenposition schwenkbar angeordnet.

Vorteilhafterweise kann vorgesehen sein, dass die jeweilige Schwenkanordnung jeweils eine Anschlagbremse aufweist. Dabei ist ein Schwenkwinkel des jeweiligen Türgriffs an der jeweiligen Trägerplatte durch wenigstens ein Anschlagelement der Anschlagbremse und durch wenigstens ein Gegenanschlagelement der jeweiligen Trägerplatte begrenzt. Dabei kann jeweils eine Rückstellfeder der jeweiligen Schwenkanordnung den jeweiligen Türgriff in die Schließposition rückstellen.

Die Anschlagbremse kann beispielsweise plattenförmig sein und ein einzelnes radial zur Montagerichtung abstehendes nach außen gerichtetes Anschlagelement aufweisen, das zwischen zwei radial zur Montagerichtung abstehenden nach innen gerichteten Gegenanschlagelementen der jeweiligen Trägerplatte angeordnet ist. In der Schließposition liegt dann das Anschlagelement der Anschlagbremse an einem ersten Gegenanschlagelement der Trägerplatte an und ist durch die Rückstellfeder der Schwenkanordnung an das erste Gegenanschlagelement angedrückt. Wird der jeweilige Türgriff durch eine äußere Krafteinwirkung verschwenkt, so wird die an dem jeweiligen Türgriff drehfest festgelegte Anschlagbremse und entsprechend auch das Anschlagelement zu dem zweiten Gegenanschlagelement der jeweiligen Trägerplatte gegen die Wirkung der Rückstellfeder verschwenkt. Sobald das Anschlagelement der Anschlagbremse das zweite Gegenanschlagelement der jeweiligen Trägerplatte erreicht, ist die Offenposition des jeweiligen Türgriffs erreicht. Unterliegt der jeweilige Türgriff keiner äußeren Krafteinwirkung mehr, so wird dieser durch die Rückstellfeder zurück in die Schließposition verstellt. Der Schwenkwinkel ist in diesem Ausführungsbeispiel durch einen Winkel zwischen den Gegenanschlagelementen der Trägerplatte relativ zu einer Drehachse des jeweiligen Türgriffs definiert.

Alternativ zu der oben beschriebenen Ausführungsform der Anschlagbremse kann diese auch zwei Anschlagelemente aufweisen und ein einzelnes Gegenanschlagelement der jeweiligen Trägerplatte zwischen den beiden Anschlagelementen angeordnet sein. Der Schwenkwinkel ist dann durch einen Winkel zwischen den Anschlagelementen der Anschlagbremse relativ zu einer Drehachse des jeweiligen Türgriffs definiert.

Bei einer Weiterbildung des erfindungsgemäßen Türschließsystems ist vorgesehen, dass ein Mehrkantstift des Türschließsystems durch die Montageplatten und durch die Trägerplatten hindurch in Montagerichtung ausgerichtet ist. Der Mehrkantstift ist dabei einseitig in dem ersten Türgriff und andersseitig in dem zweiten Türgriff formschlüssig drehfest festlegbar, so dass der erste Türgriff und der zweite Türgriff drehfest einander und schwenkbar an den Montageplatten und an den Trägerplatten festlegbar sind. Vorteilhafterweise kann der Mehrkantstift an dem ersten Türgriff und/oder an dem zweiten Türgriff durch jeweils eine Schraube axial zur Montagerichtung festgelegt sein. Dadurch kann die Verbindung der ersten Türschließanordnung und der zweiten Türschließanordnung durch die Montagevorrichtung zusätzlich unterstützt werden. Der Mehrkantstift kann mit einem externen Schließsystem wirkend verbunden sein, so dass durch ein Verschwenken des jeweiligen Türgriffs das Schließsystem betätigt werden kann.

Um die Herstellungskosten und den Montageaufwand zu reduzieren, können die Montageplatten und/oder die Trägerplatten und/oder die Schwenkanordnungen und/oder die Türgriffe jeweils als Gleichteile ausgebildet sein. Insbesondere können die beiden Montageplatten als Gleichteile ausgebildet sein. Die wenigstens eine Eingriffshülse kann dann in einer Hülsenöffnung der zweiten Montageplatte angeordnet sein. Der wenigstens eine Eingriffsstift kann dann durch eine Stiftöffnung in der ersten Montageplatte in die wenigstens eine Eingriffshülse in der zweiten Montageplatte greifen.

Insgesamt sind in dem erfindungsgemäßen Türschließsystem die Montageplatten durch die in Montagerichtung herstellbare und wirkende Schraubenverbindung aneinander festlegbar. Die Montage ist für einen Anwender auf ein Aufeinanderschieben der Montageplatten reduzierbar und ist zeit- und kraftreduziert durchführbar.

Die Erfindung betrifft auch ein montiertes Türschließsystem, das wie oben beschrieben ausgestaltet ist. Dabei sind der wenigstens eine Eingriffsstift und die wenigstens eine Eingriffshülse in Eingriff gebracht und dadurch die erste Montageplatte und die zweite Montageplatte zueinander beabstandet festgelegt. Der wenigstens eine Eingriffsstift und die wenigstens eine Eingriffshülse sind dabei durch die in Montagerichtung hergestellte und wirkende Schraubenverbindung aneinander festgelegt. Die erste Türschließanordnung ist dabei an der ersten Montageplatte und die zweite Türschließanordnung ist an der zweiten Montageplatte festgelegt.

Die Erfindung betrifft auch ein Verfahren zum Montieren eines oben beschriebenen Türschließsystems. Dabei werden bei einer Werkmontage der wenigstens eine Eingriffsstift in der ersten Montageplatte und die wenigstens eine Eingriffshülse in der zweiten Montageplatte derart angeordnet, dass der wenigstens eine Eingriffsstift und die wenigstens eine Eingriffshülse durch eine in Montagerichtung herstellbare und wirkende Schraubenverbindung aneinander festlegbar sind. Danach wird bei der Werkmontage die erste Türschließanordnung an der ersten Montageplatte und die zweite Türschließanordnung an der zweiten Montageplatte festgelegt. Anschließend werden bei einer Endmontage die erste Montageplatte mit der vormontierten Türschließanordnung und die zweite Montageplatte mit der vormontierten Türschließanordnung und somit der wenigstens eine Eingriffsstift und die wenigstens eine Eingriffshülse in Montagerichtung aufeinander geschoben. Dabei weitet sich die Eingriffshülse quer zur Montagerichtung auf und nimmt den Eingriffsstift auf. Dadurch wird die in Montagerichtung wirkende Schraubenverbindung zwischen dem wenigstens einen Eingriffsstift und der wenigstens einen Eingriffshülse in Montagerichtung hergestellt.

Die Endmontage reduziert sich in dem erfindungsgemäßen Verfahren auf ein Aufeinanderschieben der beiden an den Montageplatten vormontierten Türschließanordnungen und der Montageaufwand für einen Anwender ist dadurch deutlich reduziert.

Die in Montagerichtung herstellbare und wirkende Schraubenverbindung ist dabei durch das Gewinde an dem Eingriffsstift und durch das Gegengewinde an der Eingriffshülse realisiert. Wie oben bereits beschrieben, können beim Aufeinanderschieben des wenigstens einen Eingriffsstifts und der wenigstens einen Eingriffshülse das Gewinde und das Gegengewinde in Montagerichtung aneinander abgleiten und beim Auseinanderziehen des wenigstens eines Eingriffsstifts und der wenigstens einen Eingriffshülse das Gewinde und das Gegengewinde einander in Montagerichtung hintergreifen.

Die Erfindung betrifft auch ein Verfahren zum Demontieren eines oben beschriebenen Türschließsystems. Bei dem erfindungsgemäßen Verfahren wird zuerst die erste Türschließanordnung von der ersten Montageplatte gelöst und der wenigstens eine Eingriffsstift wird aus der Eingriffshülse ausgedreht, so dass das Gewinde des Eingriffsstifts und das Gegengewinde der Eingriffshülse voneinander gelöst werden. Anschließend werden die erste Montageplatte und die zweite Montageplatte in Montagerichtung voneinander gelöst.

In dem erfindungsgemäßen Verfahren ist eine zerstörungsfreie und einfache Demontage des Türschließsystems möglich und ferner ist der Demontageaufwand für einen Anwender deutlich reduziert.

Umfassen die Türschließanordnungen des Türschließsystems die Türgriffe, so kann bei der Demontage zuerst der Mehrkantstift einseitig von dem ersten Türgriff oder von dem zweiten Türgriff gelöst werden. Danach kann die erste Türschließanordnung von der ersten Montageplatte mit oder ohne den Mehrkantstift gelöst werden und der wenigstens eine Eingriffsstift ausgedreht werden. Anschließend können die erste Montageplatte und die zweite Montageplatte mit der zweiten Türgriffanordnung ohne oder mit dem Mehrkantstift in Montagerichtung voneinander gelöst werden.

Auch hier ist eine zerstörungsfreie und einfache Demontage des Türschließsystems möglich und ferner der Demontageaufwand für einen Anwender deutlich reduziert.

Weitere wichtige Merkmale und Vorteile der Erfindung ergeben sich aus den Zeichnungen und aus der zugehörigen Figurenbeschreibung anhand der Zeichnungen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Komponenten beziehen.

Es zeigen, jeweils schematisch
- Fig. 1: eine Explosionsansicht eines erfindungsgemäßen Türschließsystems in einer ersten Ausführungsform;
- Fig. 2: eine Explosionsansicht einer ersten Türgriffanordnung und eines Teils einer Montagevorrichtung in dem Türschließsystem gemäß Fig. 1;
- Fig. 3: eine Explosionsansicht einer zweiten Türgriffanordnung, eines Mehrkantstifts und eines Teils einer Montagevorrichtung in dem Türschließsystem gemäß Fig. 1;
- Fig. 4: eine Explosionsansicht eines erfindungsgemäßen Türschließsystems in einer zweiten Ausführungsform;
- Fig. 5: eine Explosionsansicht einer ersten Türgriffanordnung und eines Teils einer Montagevorrichtung in dem Türschließsystem gemäß Fig. 2;
- Fig. 6: eine Explosionsansicht einer zweiten Türgriffanordnung und eines Teils einer Montagevorrichtung in dem Türschließsystem gemäß Fig. 2;
- Fig. 7: eine Schnittansicht eines Eingriffsstifts in einer Eingriffshülse, zwischen denen der Eingriff hergestellt ist;
- Fig. 8: eine Schnittansicht eines Eingriffsstifts in einer Eingriffshülse, zwischen denen der Eingriff gelöst ist;
- Fig. 9 und 10: einzelne Verfahrensschritte in einem erfindungsgemäßen Verfahren zum Montieren der Türschließsysteme nach Fig. 1 und Fig. 2;
- Fig. 12 bis 17: einzelne Verfahrensschritte in einem erfindungsgemäßen Verfahren zum Demontieren des nach Fig. 1 ausgestalteten Türschließsystems.

Fig. 1 zeigt eine Explosionsansicht eines erfindungsgemäßen Türschließsystems 1a für eine Tür in einer ersten Ausführungsform. Das Türschließsystem 1a weist dabei eine erste Türschließanordnung 2a, eine zweite Türschließanordnung 2b, eine Montagevorrichtung 3 mit einer ersten Montageplatte 4a und mit einer zweiten Montageplatte 4b und einen Mehrkantstift 5 auf. Die Montagevorrichtung 3 umfasst neben den beiden Montageplatten 4a und 4b ferner zwei in der ersten Montageplatte 4a drehbar angeordnete Eingriffsstifte 6 und zwei in der zweiten Montageplatte 4b drehfest angeordnete und gemäß der Erfindung integral ausgebildete Eingriffshülsen 7 auf. Die jeweiligen Eingriffshülsen 7 und die jeweiligen Eingriffsstifte 6 sind vorzugsweise aus Metall geformt. Fig. 2 zeigt eine Explosionsansicht der ersten Türschließanordnung 2a und der ersten Montageplatte 4a der Montagevorrichtung 3 mit den Eingriffsstiften 6. In Fig. 3 ist eine Explosionsansicht der zweiten Türschließanordnung 2b, der zweiten Montageplatte 4b der Montagevorrichtung 3 und des Mehrkantstifts 5 gezeigt.

Die Eingriffsstifte 6 sind an der ersten Montageplatte 4a und die Eingriffshülsen 7 sind an der zweiten Montageplatte 4b einander zugewandt und in eine Montagerichtung 8 ausgerichtet angeordnet. Die Eingriffsstifte 6 und die Eingriffshülsen 7 sind in Montagerichtung 8 in Eingriff bringbar und dadurch sind die erste Montageplatte 4a und die zweite Montageplatte 4b zueinander beabstandet und beidseitig an einer Tür anliegend festlegbar. Dabei sind die Eingriffsstifte 6 und die Eingriffshülsen 7 durch eine in Montagerichtung 8 herstellbare und wirkende Schraubenverbindung aneinander festlegbar, die durch ein Aufeinanderschieben der Montageplatten 4a und 4b in Montagerichtung 8 herstellbar ist und beim Auseinanderziehen der Montageplatten 4a und 4b in Montagerichtung 8 wirkt.

Die in Montagerichtung 8 herstellbare und wirkende Schraubenverbindung zwischen dem jeweiligen Eingriffsstift 6 und der jeweiligen Eingriffshülse 7 ist dabei durch axiale Einschnitte 7a in der Eingriffshülse 7 realisiert. Die Einschnitte 7a-hier drei - sind einem der zweiten Montageplatte 4b zugewandten Endbereich 9 des jeweiligen Eingriffsstifts 6 zugewandt ausgebildet und grenzen mehrere zueinander benachbarte Aufweitungsabschnitte 7b der Eingriffshülse 7 axial voneinander ab. Mit anderen Worten sind durch die Einschnitte 7a die axial voneinander getrennte Aufweitungsabschnitte 7b der Eingriffshülse 7 gebildet. Die jeweiligen Aufweitungsabschnitte 7b sind aufgrund der Materialelastizität - beispielweise Metalls - geringfügig elastisch und können radial nach außen auslenken bzw. in einem dem Eingriffsstift 6 zugewandten Bereich sich verformen. Dadurch ändert sich der Durchmesser der jeweiligen Eingriffshülse 7, so dass der Eingriffsstift 6 in diese eingeschoben werden kann. Innerhalb der Eingriffshülse 7 ist ein Gegengewinde 10b für ein Gewinde 10a des Eingriffsstiftes 6 geformt. Beim Aufeinanderschieben des jeweiligen Eingriffsstifts 6 und der jeweiligen Eingriffshülse 7 gleiten das Gewinde 10a und das Gegengewinde 10b in Montagerichtung 8 aneinander ab und beim Auseinanderziehen des jeweiligen Eingriffsstifts 6 und der jeweiligen Eingriffshülse 7 hintergreifen das Gewinde 10a und das Gegengewinde 10b einander in Montagerichtung 8. So sind die erste Montageplatte 4a und die zweite Montageplatte 4b beim Aufeinanderschieben in Montagerichtung 8 aneinander festlegbar und beim Auseinanderziehen in Montagerichtung 8 voneinander nicht lösbar.

Die erste Türschließanordnung 2a ist an der ersten Montageplatte 4a und die zweite Türschließanordnung 2b ist an der zweiten Montageplatte 4b festgelegt. Dazu weist die erste Türschließanordnung 2a eine erste Trägerplatte 12a und die zweite Türschließanordnung 2b eine zweite Trägerplatte 12b auf. Die jeweiligen Montageplatten 4a und 4b und die jeweiligen Trägerplatten 12a und 12b weisen zueinander komplementäre Formschlusselemente 13a und 13b auf, die in Montagerichtung 8 ineinander greifen und die jeweilige Montageplatte 4a und 4b und die jeweilige Trägerplatte 12a und 12b drehfest aneinander festlegen.

In dem Türschließsystem 1a weist die erste Türschließanordnung 2a einen ersten Türgriff 14a und die zweite Türschließanordnung 2b einen zweiten Türgriff 14b auf. Der jeweilige Türgriff 14a und 14b greift dabei durch eine Grifföffnung 15a und 15b der jeweiligen Trägerplatte 12a und 12b in Montagerichtung 8 bis zu der jeweiligen Montageplatte 4a und 4b hindurch. Ferner weist die jeweilige Türschließanordnung 2a und 2b jeweils eine Schwenkanordnung 16a und 16b auf, die zwischen der jeweiligen Montageplatte 4a und 4b und der jeweiligen Trägerplatte 12a und 12b angeordnet ist. Die jeweilige Schwenkanordnung 16a und 16b ist an dem jeweiligen durch die Grifföffnung 15a und 15b durchgreifenden Türgriff 14a und 14b durch jeweils einen Festhaltering 17a und 17b in Montagerichtung 8 festgelegt und die jeweilige Trägerplatte 12a und 12b sowie die jeweilige Schwenkanordnung 16a und 16b sind durch den jeweiligen Festhaltering 17a und 17b an jeweils einer Anschlagausformung 18a und 18b des jeweiligen Türgriffs 14a und 14b axial festgelegt.

Die jeweilige Schwenkanordnung 16a und 16b und der jeweilige Türgriff 14a und 14b sind drehfest aneinander und drehbar an der jeweiligen Trägerplatte 12a und 12b festgelegt. Da die jeweiligen Trägerplatten 12a und 12b drehfest an den jeweiligen Montageplatten 4a und 4b festgelegt sind, sind die jeweiligen Türgriffe 14a und 14b relativ zu der Montagevorrichtung 3 und zu den Trägerplatten 12a und 12b zwischen einer Schließposition und einer Offenposition um einen Schwenkwinkel schwenkbar. Der Mehrkantstift 5 legt dabei die beiden Türgriffe 14a und 14b drehfest aneinander. Durch jeweils eine Schraube 19a und 19b ist der Mehrkantstift 5 auch axial an dem jeweiligen Türgriff 14a und 14b festlegbar.

Der Schwenkwinkel des jeweiligen Türgriffs 14a und 14b an der jeweiligen Trägerplatte 12a und 12b ist durch jeweils eine Anschlagbremse 20a und 20b der jeweiligen Schwenkanordnung 16a und 16b begrenzt, die mit der jeweiligen Trägerplatte 12a und 12b zusammenwirkt. Dazu weist die jeweilige Anschlagbremse 20a und 20b jeweils zwei Anschlagelemente 21a auf, zwischen denen jeweils ein Gegenanschlagelement 21b der jeweiligen Trägerplatte 12a und 12b angeordnet ist. Eine Rückstellfeder 22a und 22b der jeweiligen Schwenkanordnung 16a und 16b kann den jeweiligen Türgriff 14a und 14b in die Schließposition rückstellen. Ein Verschwenken des jeweiligen Türgriffs 14a und 14b an der jeweiligen Trägerplatte 12a und 12b ist durch jeweils einen Gleitlager 23a und 23b der jeweiligen Türschließanordnung 2a und 2b zusätzlich unterstützt.

Um die jeweilige Montageplatte 4a und 4b und die jeweilige Trägerplatte 12a und 12b nach außen abzudecken, weist die jeweilige Türschließanordnung 2a und 2b jeweils eine Abdeckkappe 24a und 24b auf. Die jeweilige Abdeckkappe 24a und 24b ist an der jeweiligen Montageplatte 4a und 4b anschraubbar und umschließt die jeweilige Trägerplatte 12a und 12b bereichsweise und die jeweilige Montageplatte 4a und 4b vollständig. Jeweils eine Ringdichtung 25a und 25b an der jeweiligen Abdeckkappe 24a und 24b ermöglicht ein dichtes Anliegen der jeweiligen Abdeckkappe 24a und 24b an der jeweiligen Trägerplatte 12a und 12b.

Um die Herstellungskosten und den Montageaufwand zu reduzieren, sind die Türgriffe 14a und 14b, die Trägerplatten 12a und 12b, die Schwenkanordnungen 16a und 16b, die Schrauben 19a und 19b und die Abdeckkappen 24a und 24b jeweils als Gleichteile ausgebildet.

Fig. 4 zeigt eine Explosionsansicht des erfindungsgemäßen Türschließsystems 1b in einer zweiten Ausführungsform. Fig. 5 zeigt eine Explosionsansicht der ersten Türschließanordnung 2a und der ersten Montageplatte 4a der Montagevorrichtung 3 mit den Eingriffsstiften 6. In Fig. 6 ist eine Explosionsansicht der zweiten Türschließanordnung 2b und der zweiten Montageplatte 2b der Montagevorrichtung 3 gezeigt. Im Weiteren wird auf die Unterschiede zwischen dem Türschließsystem 1a und dem Türschließsystem 1b gesondert eingegangen. Im Übrigen entspricht das Türschließsystem 1b dem in Fig. 1 bis Fig. 3 gezeigten Türschließsystem 1a.

Das erfindungsgemäße Türschließsystem 1b ist für einen Schloss ausgelegt. Die erste Türschließanordnung 2a und die zweite Türschließanordnung 2b umfassen dabei ausschließlich die Trägerplatten 12a und 12b, die Abdeckkappen 24a und 24b sowie die Ringdichtungen 25a und 25b. Wie auch in dem Türschließsystem 1a, sind die jeweiligen Trägerplatten 12a und 12b an den jeweiligen Montageplatten 4a und 4b drehfest und formschlüssig durch die jeweiligen Formschlusselemente 13a und 13b festgelegt. Die jeweiligen Abdeckkappen 24a und 24b decken die jeweiligen Trägerplatten 12a und 12b bereichsweise und die jeweiligen Montageplatten 4a und 4b vollständig nach außen ab und sind mit den Montageplatten 4a und 4b verschraubt. Die Ringdichtungen 25a und 25b ermöglichen dabei ein dichtes Anliegen der Abdeckkappen 24a und 24b an den Trägerplatten 12a und 12b.

Insgesamt ist in dem erfindungsgemäßen Türschließsystem 1a und 1b die Schraubenverbindung durch ein Aufeinanderschieben der Montageplatten 4a und 4b in Montagerichtung 8 herstellbar und wirkt beim Auseinanderziehen der Montageplatten 4a und 4b in Montagerichtung 8. Auf diese vorteilhafte Weise ist die Schraubenverbindung zwischen dem jeweiligen Eingriffsstift 6 und der jeweiligen Eingriffshülse 7 in Montagerichtung 8 einfach herstellbar und ein zusätzliches Verschrauben oder ein zusätzliches Verklemmen der beiden Montageplatten 4a und 4b entfallen. Eine Montage des erfindungsgemäßen Türschließsystems 1a und 1b ist dadurch deutlich vereinfacht.

Fig. 7 zeigt eine Schnittansicht und Fig. 8 zeigt eine Ansicht der Montagevorrichtung 3 in dem erfindungsgemäßen Türschließsystem 1a und 1b. Die Schraubenverbindung zwischen dem Eingriffsstift 6 und der Eingriffshülse 7 ist in Fig. 7 hergestellt und in Fig. 8 gelöst. Die in Montagerichtung 8 herstellbare und wirkende Schraubenverbindung zwischen dem jeweiligen Eingriffsstift 6 und der jeweiligen Eingriffshülse 7 ist dabei durch das Gewinde 10a und das Gegengewinde 10b realisiert. Beim Aufeinanderschieben des jeweiligen Eingriffsstifts 6 und der jeweiligen Eingriffshülse 7 verformen sich die Aufweitungsabschnitte 7b der Eingriffshülse 7 und gehen radial auseinander. Das Gewinde 10a und das Gegengewinde 10b gleiten dabei in Montagerichtung 8 aneinander ab. Beim Auseinanderziehen des jeweiligen Eingriffsstifts 6 und der jeweiligen Eingriffshülse 7 hintergreifen das Gewinde 10a und das Gegengewinde 10b einander in Montagerichtung 8.

In Fig. 7 ist die Schraubenverbindung zwischen dem Eingriffsstift 6 und der Eingriffshülse 7 hergestellt. Die Aufweitungsabschnitte 7b sind verformt - in Fig. 7 zur Verdeutlichung übertrieben dargestellt - und radial nach außen ausgelenkt. Das Gewinde 10a und das Gegengewinde 10b stehen im Eingriff. In Fig. 8 ist der Eingriffsstift 6 aus der Eingriffshülse 7 ausgeschraubt und die Schraubenverbindung zwischen dem Eingriffsstift 6 und der Eingriffshülse 7 ist gelöst.

In Fig. 9 und Fig. 10 sind einzelne Verfahrensschritte in einem erfindungsgemäßen Verfahren 26 zum Montieren des Türschließsystems 1a und des Türschließsystems 1b gezeigt. Auf die Unterschiede im Verfahren 26 für das Türschließsystem 1a und das Türschließsystem 1b wird im Folgenden gesondert eingegangen, sonst ist das Verfahren 26 für beide Türschließsysteme 1a und 1b identisch durchzuführen. Gemäß Fig. 9 werden bei einer Werkmontage die jeweiligen Eingriffsstifte 6 in der ersten Montageplatte 4a und die jeweiligen Eingriffshülsen 7 in der zweiten Montageplatte 4b derart angeordnet, dass die Eingriffsstifte 6 und die Eingriffshülsen 7 durch die in Montagerichtung 8 herstellbare und wirkende Schraubenverbindung aneinander - wie in Fig. 7 gezeigt - festlegbar sind. Danach werden bei der Werkmontage die erste Türschließanordnung 2a an der ersten Montageplatte 4a und die zweite Türschließanordnung 2b an der zweiten Montageplatte 4b festgelegt. Bei dem Türschließsystem 1a wird zudem der Mehrkantstift 5 in dem zweiten Türgriff 14b der zweiten Türschließanordnung 2b formschlüssig drehfest und durch die Schraube 19b auch axial festgelegt.

Bei einer Endmontage werden anschließend gemäß Fig. 9 die erste Montageplatte 4a mit der vormontierten Türschließanordnung 2a und die zweite Montageplatte 4b mit der vormontierten Türschließanordnung 2b durch jeweils eine Montageöffnung 27a und 27b einer Tür 28 hindurch aneinander festgelegt. Dabei wird die in Montagerichtung 8 wirkende Schraubenverbindung zwischen den Eingriffsstiften 6 und den Eingriffshülsen 7 in Montagerichtung 8 hergestellt. Bei dem Türschließsystem 1a wird dabei gleichzeitig auch der Mehrkantstift 5 in dem ersten Türgriff 14a formschlüssig drehfest festgelegt. Danach wird der Mehrkantstift 5 in dem Türschließsystem 1a gemäß Fig. 10 an dem ersten Türgriff 14a durch die Schraube 19a axial festgelegt. Zusätzlich können nun die angeschraubten Abdeckkappen 24a und 24b an die Montageplatten 4a und 4b in dem Türschließsystem 1a und 1b stärker angezogen werden.

In Fig. 11 bis Fig. 17 sind einzelne Verfahrensschritte in einem erfindungsgemäßen Verfahren 29 zum Demontieren des Türschließsystems 1a gezeigt. Zuerst werden gemäß Fig. 11 und Fig. 12 die Schraube 19a von dem Türgriff 14a und die Abdeckkappe 24a von der Montageplatte 4a gelöst. Danach wird gemäß Fig. 13 und Fig. 14 die erste Türschließanordnung 2a von der Montageplatte gelöst und der Eingriff zwischen den Eingriffsstiften 6 und den Eingriffshülsen 7 gelöst. Dazu werden gemäß Fig. 15 und Fig. 16 die Eingriffsstifte 6 in der jeweiligen Stiftöffnung 11 der ersten Montageplatte 4a ausgedreht, bis die Schraubenverbindung zwischen den Eingriffsstiften 6 und der Eingriffshülse 7 gelöst wird. In diesem Ausführungsbeispiel weisen die Eingriffsstifte 6 jeweils eine Längsausnehmung 30 auf, die ein Ausdrehen der Eingriffsstifte 6 aus den jeweiligen Eingriffshülsen 7 erleichtert. Anschließend werden nun gemäß Fig. 17 die erste Montageplatte 4a und die zweite Montageplatte 4b mit der Türschließanordnung und mit dem Mehrkantstift 5 in Montagerichtung 8 voneinander gelöst.

In dem erfindungsgemäßen Verfahren 27 ist eine zerstörungsfreie und einfache Demontage des Türschließsystems 1a möglich und ferner der Demontageaufwand für einen Anwender deutlich reduziert. Das hier gezeigte Verfahren 27 ist auf eine gleiche Weise auch an das Türschließsystem 1b anwendbar.

## Patentansprüche

1. Türschließsystem (1a, 1b) für eine Tür (28),
- wobei das Türschließsystem (1a, 1b) eine erste Türschließanordnung (2a), eine zweite Türschließanordnung (2b) und eine Montagevorrichtung (3) mit einer ersten Montageplatte (4a) und mit einer zweiten Montageplatte (4b) aufweist,
- wobei die erste Türschließanordnung (2a) an der ersten Montageplatte (4a) und die zweite Türschließanordnung (2b) an der zweiten Montageplatte (4b) lösbar festlegbar sind,
- wobei wenigstens ein Eingriffsstift (6) an der ersten Montageplatte (4a) und wenigstens eine Eingriffshülse (7) an der zweiten Montageplatte (4b) einander zugewandt und in eine Montagerichtung (8) ausgerichtet angeordnet sind,
- wobei der wenigstens eine Eingriffsstift (6) und die wenigstens eine Eingriffshülse (7) in Eingriff bringbar und dadurch die erste Montageplatte (4a) und die zweite Montageplatte (4b) zueinander beabstandet festlegbar sind,
- wobei der wenigstens eine Eingriffsstift (6) in einem der zweiten Montageplatte (4b) zugewandten Endbereich (9) ein Gewinde aufweist und innerhalb der Eingriffshülse (7) ein Gegengewinde ausgebildet sind,
- wobei beim Aufeinanderschieben des wenigstens einen Eingriffsstifts (6) und der wenigstens einen Eingriffshülse (7) in Montagerichtung (8) die Eingriffshülse (7) sich quer zur Montagerichtung (8) aufweitet, so dass der wenigstens eine Eingriffsstift (6) und die wenigstens eine Eingriffshülse (7) durch eine in Montagerichtung (8) herstellbare und wirkende Schraubenverbindung aneinander festlegbar sind,
**dadurch gekennzeichnet,**
- **dass** der wenigstens eine Eingriffsstift (6) in einer Stiftöffnung (11) der ersten Montageplatte (4a) angeordnet und durch diese hindurch zu der zweiten Montageplatte (4b) ausgerichtet ist, und
- **dass** die wenigstens eine Eingriffshülse (7) an der zweiten Montageplatte (4b) integral ausgebildet ist.

2. Türschließsystem nach Anspruch 1,
**dadurch gekennzeichnet,**
- **dass** die Eingriffshülse (7) dem wenigstens einen Eingriffsstift (6) zugewandt mehrere axiale Einschnitte aufweist, die mehrere zueinander benachbarte Aufweitungsabschnitte der Eingriffshülse (7) axial voneinander abgrenzen, und
- **dass** beim Aufeinanderschieben des wenigstens einen Eingriffsstifts (6) und der wenigstens einen Eingriffshülse (7) die jeweiligen mehreren Aufweitungsabschnitte sich radial nach außen auslenken, so dass der Durchmesser der Eingriffshülse (7) vergrößert ist.

3. Türschließsystem nach einem der Ansprüche 1 bis 2,
**dadurch gekennzeichnet,**
**dass** beim Aufeinanderschieben des wenigstens einen Eingriffsstifts (6) und der wenigstens einen Eingriffshülse (7) das Gewinde und das Gegengewinde aneinander abgleiten und beim Auseinanderziehen des wenigstens einen Eingriffsstifts (6) und der wenigstens einen Eingriffshülse (7) das Gewinde und das Gegengewinde einander in Montagerichtung (8) hintergreifen.

4. Türschließsystem nach einem der Ansprüche 1 bis 3,
**dadurch gekennzeichnet,**
**dass** der Eingriff zwischen dem wenigstens einen Eingriffsstift (6) und der wenigstens einen Eingriffshülse (7) durch ein Abschrauben lösbar ist.

5. Türschließsystem nach einem der Ansprüche 1 bis 4,
**dadurch gekennzeichnet,**
- **dass** der wenigstens eine Eingriffsstift (6) in einer Stiftöffnung (11) der ersten Montageplatte (4a) radial verschiebefest angeordnet ist, und
- **dass** die wenigstens eine Eingriffshülse (7) an der zweiten Montageplatte (4b) integral ausgebildet oder in einer Hülsenöffnung der zweiten Montageplatte (4b) radial verschiebefest angeordnet ist.

6. Türschließsystem nach einem der Ansprüche 1 bis 5,
**dadurch gekennzeichnet,**
**dass** durch die Schraubenverbindung zwischen der jeweiligen Eingriffshülse (7) und dem jeweiligen Eingriffsstift (6) die beiden Montageplatten (4a, 4b) axial und drehfest aneinander festgelegt sind.

7. Montiertes Türschließsystem (1a, 1b) nach einem der vorangehenden Ansprüche,
- wobei der wenigstens eine Eingriffsstift (6) und die wenigstens eine Eingriffshülse (7) in Eingriff gebracht und dadurch die erste Montageplatte (4a) und die zweite Montageplatte (4b) zueinander beabstandet festgelegt sind, und
- wobei der wenigstens eine Eingriffsstift (6) und die wenigstens eine Eingriffshülse (7) durch die in Montagerichtung (8) hergestellte und wirkende Schraubenverbindung aneinander festgelegt sind.

8. Verfahren (26) zum Montieren eines Türschließsystems (1a, 1b) nach einem der Ansprüche 1 bis 6,
- wobei bei einer Werkmontage der wenigstens eine Eingriffsstift (6) in der ersten Montageplatte (4a) und die wenigstens eine Eingriffshülse (7) in der zweiten Montageplatte (4b) derart angeordnet werden, dass der wenigstens eine Eingriffsstift (6) und die wenigstens eine Eingriffshülse (7) durch eine in Montagerichtung (8) herstellbare und wirkende Schraubenverbindung aneinander festlegbar sind,
- wobei bei der Werkmontage die erste Türschließanordnung (2a) an der ersten Montageplatte (4a) und die zweite Türschließanordnung (2b) an der zweiten Montageplatte (4b) festgelegt werden, und
- wobei bei einer Endmontage die erste Türschließanordnung (2a) und die zweite Türschließanordnung (2b) und somit der wenigstens eine Eingriffsstift (6) und die wenigstens eine Eingriffshülse (7) in Montagerichtung (8) aufeinander geschoben werden,
- wobei beim Aufeinanderschieben des wenigstens einen Eingriffsstifts (6) und der wenigstens einen Eingriffshülse (7) die Eingriffshülse (7) sich quer zur Montagerichtung (8) aufweitet und den Eingriffsstift (6) aufnimmt, und
- wobei dadurch die in Montagerichtung (8) wirkende Schraubenverbindung hergestellt und die erste Türschließanordnung (2a) und die zweite Türschließanordnung (2b) aneinander festlegt werden.

9. Verfahren (29) zum Demontieren eines montierten Türschließsystems (1a, 1b) nach Anspruch 7,
- wobei die erste Türschließanordnung (2a) von der ersten Montageplatte (4a) gelöst wird,
- wobei der wenigstens eine Eingriffsstift (6) aus der Eingriffshülse (7) ausgedreht wird, so dass das Gewinde des Eingriffsstifts (6) und das Gegengewinde der Eingriffshülse (7) voneinander gelöst werden, und
- wobei die erste Montageplatte (4a) und die zweite Montageplatte (4b) in Montagerichtung (8) voneinander gelöst werden.

## Claims

1. Door closing system (1a, 1b) for a door (28),
- wherein the door closing system (1a, 1b) has a first door closing arrangement (2a), a second door closing arrangement (2b) and an assembly device (3) with a first assembly plate (4a) and with a second assembly plate (4b),
- wherein the first door closing arrangement (2a) can be removably fixed on the first assembly plate (4a) and the second door closing arrangement (2b) on the second assembly plate (4b),
- wherein at least one engaging pin (6) is arranged on the first assembly plate (4a) and at least one engaging sleeve (7) on the second assembly plate (4b), facing one another and aligned in an assembly direction (8).
- wherein the at least one engaging pin (6) and the at least one engaging sleeve (7) can be brought into engagement and thereby the first assembly plate (4a) and the second assembly plate (4b) can be fixed spaced apart from one another,
- wherein the at least one engaging pin (6) has a thread in an end region (9) facing the second assembly plate (4b) and a mating thread is formed inside the engaging sleeve (7),
- wherein when the at least one engaging pin (6) and the at least one engaging sleeve (7) are pushed onto each other in the assembly direction (8), the engaging sleeve (7) expands transversely to the assembly direction (8) so that the at least one engaging pin (6) and the at least one engaging sleeve (7) can be fixed to one another through a screw connection that can be produced and acts in the assembly direction (8), **characterised in that**
- the at least one engaging pin (6) is arranged in a pin opening (11) of the first assembly plate (4a) and through this is aligned to the second assembly plate (4b), and
- the at least one engaging sleeve (7) is integrally formed on the second assembly plate (4b).

2. Door closing system according to claim 1,
**characterised in that**
- the engaging sleeve (7) has a plurality of axial incisions facing the at least one engaging pin (6), which axially delimit from one another a plurality of adjacent widening sections of the engaging sleeve (7), and
- when the at least one engaging pin (6) and the at least one engaging sleeve (7) are pushed onto one another, the respective plurality of widening sections are deflected radially outwards so that the diameter of the engaging sleeve (7) is increased.

3. Door closing system according to any one of claims 1 to 2,
**characterised in that**
when the at least one engaging pin (6) and the at least one engaging sleeve (7) are pushed onto one another, the thread and the mating thread slide against one another and when the at least one engaging pin (6) and the at least one engaging sleeve (7) are pulled apart, the thread and the mating thread engage behind one another in the assembly direction (8).

4. Door closing system according to any one of claims 1 to 3,
**characterised in that**
the engagement between the at least one engaging pin (6) and the at least one engaging sleeve (7) can be released by unscrewing.

5. Door closing system according to any one of claims 1 to 4,
**characterised in that**
- the at least one engaging pin (6) is arranged unable to move radially in a pin opening (11) of the first assembly plate (4a), and
- the at least one engaging sleeve (7) is integrally formed on the second assembly plate (4b) or is arranged unable to move radially in a sleeve opening of the second assembly plate (4b).

6. Door closing system according to any one of claims 1 to 5,
**characterised in that**
through the screw connection between the respective engaging sleeve (7) and the respective engaging pin (6), the two assembly plates (4a, 4b) are axially and rotationally fixed to one another.

7. Assembled door closing system (1a, 1b) according to any one of the preceding claims,
- wherein the at least one engaging pin (6) and the at least one engaging sleeve (7) are brought into engagement and thereby the first assembly plate (4a) and the second assembly plate (4b) are fixed spaced apart from one another, and
- wherein the at least one engaging pin (6) and the at least one engaging sleeve (7) are fixed to one another through the screw connection produced and acting in the assembly direction (8).

8. Method (26) for assembling a door closing system (1a, 1b) according to any one of claims 1 to 6,
- wherein during factory assembly, the at least one engaging pin (6) is arranged in the first assembly plate (4a) and the at least one engaging sleeve (7) in the second assembly plate (4b) such that the at least one engaging pin (6) and the at least one engaging sleeve (7) can be fixed to one another through a screw connection that can be produced and acts in the assembly direction (8),
- wherein during factory assembly, the first door closing arrangement (2a) is fixed on the first assembly plate (4a) and the second door closing arrangement (2b) on the second assembly plate (4b), and
- wherein, during a final assembly, the first door closing arrangement (2a) and the second door closing arrangement (2b) and therefore the at least one engaging pin (6) and the at least one engaging sleeve (7) are pushed onto one another in the assembly direction (8),
- wherein when the at least one engaging pin (6) and the at least one engaging sleeve (7) are pushed onto one another, the engaging sleeve (7) expands transversely to the assembly direction (8) and receives the engaging pin (6), and
- wherein the screw connection acting in the assembly direction (8) is thereby produced and the first door closing arrangement (2a) and the second door closing arrangement (2b) are fixed to one another

9. Method (29) for disassembling an assembled door closing system (1a, 1b) according to claim 7,
- wherein the first door closing arrangement (2a) is released from the first assembly plate (4a),
- wherein the at least one engaging pin (6) is unscrewed from the engaging sleeve (7) so that the thread of the engaging pin (6) and the mating thread of the engaging sleeve (7) are released from one another, and
- wherein the first assembly plate (4a) and the second assembly plate (4b) are released from one another in the assembly direction (8).

## Revendications

1. Système de fermeture de porte (1a, 1b) pour une porte (28),
- dans lequel le système de fermeture de porte (1a, 1b) présente un premier agencement de fermeture de porte (2a), un second agencement de fermeture de porte (2b) et un dispositif de montage (3) avec une première plaque de montage (4a) et avec une seconde plaque de montage (4b),
- dans lequel le premier agencement de fermeture de porte (2a) peut être fixé de manière amovible à la première plaque de montage (4a) et le second agencement de fermeture de porte (2b) peut être fixé de manière amovible à la seconde plaque de montage (4b),
- dans lequel au moins un goujon de mise en prise (6) au niveau de la première plaque de montage (4a) et au moins un manchon de mise en prise (7) au niveau de la seconde plaque de montage (4b) sont agencés en face l'un de l'autre et de manière alignée dans une direction de montage (8),
- dans lequel le au moins un goujon de mise en prise (6) et le au moins un manchon de mise en prise (7) peuvent être mis en prise et la première plaque de montage (4a) et la seconde plaque de montage (4b) peuvent ainsi être fixées à une certaine distance l'une de l'autre,
- dans lequel le au moins un goujon de mise en prise (6) présente un filetage dans une région d'extrémité (9) faisant face à la seconde plaque de montage (4b) et un filetage complémentaire est réalisé à l'intérieur du manchon de mise en prise (7),
- dans lequel, lorsque le au moins un goujon de mise en prise (6) et le au moins un manchon de mise en prise (7) sont poussés l'un sur l'autre dans la direction de montage (8), le manchon de mise en prise (7) s'élargit transversalement par rapport à la direction de montage (8), de sorte que le au moins un goujon de mise en prise (6) et le au moins un manchon de mise en prise (7) peuvent être fixés l'un à l'autre grâce à une liaison vissée pouvant être produite, et agissant, dans la direction de montage (8), **caractérisé en ce que**
- le au moins un goujon de mise en prise (6) est agencé dans un orifice de goujon (11) de la première plaque de montage (4a) et est ainsi aligné à travers celui-ci par rapport à la seconde plaque de montage (4b), et
- le au moins un manchon de mise en prise (7) est réalisé d'un seul tenant au niveau de la seconde plaque de montage (4b).

2. Système de fermeture de porte selon la revendication 1,
**caractérisé en ce que**
- le manchon de mise en prise (7) présente, face à l'au moins un goujon de mise en prise (6), plusieurs incisions axiales qui délimitent de manière axiale les unes par rapport aux autres plusieurs sections d'élargissement mutuellement adjacentes du manchon de mise en prise (7), et
- lorsque le au moins un goujon de mise en prise (6) et le au moins un manchon de mise en prise (7) sont poussés l'un sur l'autre, la pluralité respective de sections d'élargissement dévient radialement vers l'extérieur, de sorte que le diamètre du manchon de mise en prise (7) est augmenté.

3. Système de fermeture de porte selon la revendication 1 ou 2,
**caractérisé en ce que**
lorsque le au moins un goujon de mise en prise (6) et le au moins un manchon de mise en prise (7) sont poussés l'un sur l'autre, le filetage et le filetage complémentaire glissent l'un sur l'autre et lorsque le au moins un goujon de mise en prise (6) et le au moins un manchon de mise en prise (7) sont écartés l'un de l'autre, le filetage et le filetage complémentaire s'agrippent l'un dans l'autre dans la direction de montage (8).

4. Système de fermeture de porte selon l'une quelconque des revendications 1 à 3, **caractérisé en ce que**
la mise en prise entre le au moins un goujon de mise en prise (6) et le au moins un manchon de mise en prise (7) peut être relâchée par dévissage.

5. Système de fermeture de porte selon l'une quelconque des revendications 1 à 4, **caractérisé en ce que**
- le au moins un goujon de mise en prise (6) est agencé dans un orifice de goujon (11) de la première plaque de montage (4a) de manière solidaire en déplacement radial, et
- le au moins un manchon de mise en prise (7) est réalisé d'un seul tenant au niveau de la seconde plaque de montage (4b) ou est agencé dans un orifice de manchon de la seconde plaque de montage (4b) de manière solidaire en déplacement radial.

6. Système de fermeture de porte selon l'une quelconque des revendications 1 à 5, **caractérisé en ce que**
les deux plaques de montage (4a, 4b) sont fixées l'une à l'autre de manière axiale et solidaire en rotation grâce à la liaison vissée entre le manchon de mise en prise (7) respectif et le goujon de mise en prise (6) respectif.

7. Système de fermeture de porte monté (1a, 1b) selon l'une quelconque des revendications précédentes,
- dans lequel le au moins un goujon de mise en prise (6) et le au moins un manchon de mise en prise (7) sont mis en prise et la première plaque de montage (4a) et la seconde plaque de montage (4b) sont ainsi fixées à une certaine distance l'une de l'autre, et
- dans lequel le au moins un goujon de mise en prise (6) et le au moins un manchon de mise en prise (7) sont fixés l'un à l'autre grâce à la liaison vissée produite, et agissant, dans la direction de montage (8).

8. Procédé (26) permettant de monter un système de fermeture de porte (1a, 1b) selon l'une quelconque des revendications 1 à 6,
- dans lequel, lors du montage en usine, le au moins un goujon de mise en prise (6) est agencé dans la première plaque de montage (4a) et le au moins un manchon de mise en prise (7) est agencé dans la seconde plaque de montage (4b) de telle manière que le au moins un goujon de mise en prise (6) et le au moins un manchon de mise en prise (7) peuvent être fixés l'un à l'autre grâce à une liaison vissée pouvant être produite, et agissant, dans la direction de montage (8),
- dans lequel, lors du montage en usine, le premier agencement de fermeture de porte (2a) est fixé à la première plaque de montage (4a) et le second agencement de fermeture de porte (2b) est fixé à la seconde plaque de montage (4b), et
- dans lequel, lors du montage final, le premier agencement de fermeture de porte (2a) et le second agencement de fermeture de porte (2b), et par conséquent le au moins un goujon de mise en prise (6) et le au moins un manchon de mise en prise (7), sont poussés l'un sur l'autre dans la direction de montage (8),
- dans lequel, lorsque le au moins un goujon de mise en prise (6) et le au moins un manchon de mise en prise (7) sont poussés l'un sur l'autre, le manchon de mise en prise (7) s'élargit transversalement par rapport à la direction de montage (8) et accueille le goujon de mise en prise (6), et
- dans lequel la liaison vissée agissant dans la direction de montage (8) est ainsi produite et le premier agencement de fermeture de porte (2a) et le second agencement de fermeture de porte (2b) sont fixés l'un à l'autre.

9. Procédé (29) permettant de démonter un système de fermeture de porte monté (1a, 1b) selon la revendication 7,
- dans lequel le premier agencement de fermeture de porte (2a) est séparé de la première plaque de montage (4a),
- dans lequel le au moins un goujon de mise en prise (6) est dévissé du manchon de mise en prise (7) de sorte que le filetage du goujon de mise en prise (6) et le filetage complémentaire du manchon de mise en prise (7) sont séparés l'un de l'autre, et
- dans lequel la première plaque de montage (4a) et la seconde plaque de montage (4b) sont séparées l'une de l'autre dans la direction de montage (8).
